# EUROPÄISCHE PATENTSCHRIFT

(11) **EP 0 579 112 B1**
(45) Veröffentlichungstag und Bekanntmachung des Hinweises auf die Patenterteilung: **29.05.1996**
(21) Anmeldenummer: 93110922.7
(22) Anmeldetag: 08.07.1993
(51) Int. Cl.: E01C 19/48

(54) **Strassenfertiger**
Roadpaver
Finisseur

(30) Priorität: 14.07.1992 DE 9209426 U
(43) Veröffentlichungstag der Anmeldung: 19.01.1994
(73) Patentinhaber: ABG-WERKE GmbH, D-31785 Hameln (DE)
(72) Erfinder: Lutz, Dieter, D-76661 Rheinsheim (DE)
(74) Vertreter: Sparing - Röhl - Henseler Patentanwälte

(56) Entgegenhaltungen:
- EP-A- 0 157 620
- DE-A- 2 348 508
- DE-U- 9 109 496
- DE-U- 9 204 559
- FR-A- 2 619 133
- FR-A- 2 661 202
- US-A- 2 522 610

## Beschreibung

Die Erfindung betrifft einen Straßenfertiger mit einem Fahrgestell, das in Fahrtrichtung vorne mit einem Kübel zur Aufnahme von einzubauendem Material und rückseitig mit einer Einbaubohle versehen ist, wobei zwischen dem Kübel und einer in Fahrtrichtung vor der Einbaubohle befindlichen Verteilerschnecke ein Förderer vorgesehen ist, wobei der Kübel bodenseitig zum Förderer hin offen ist und die Einbaubohle seitlich ausfahrbare Ausfahrbohlen aufweist.

Straßenfertiger umfassen üblicherweise ein gewöhnlich mit einem Kettenfahrwerk versehenes Fahrgestell, das vorne mit einem Kübel zur Aufnahme des einzubauenden Materials und rückseitig mit einer Einbaubohle versehen ist. Das Material wird von einem LKW in den Kübel gekippt, von dort über einen Förderer zu einer Verteilerschnecke vor der Einbaubohle gefördert, von der Verteilerschnecke über die Einbaubreite verteilt und mittels der Einbaubohle, die Stampf- und/oder Vibrationsaggregate umfassen kann, eingebaut. Die Einbaubohle besteht dabei aus einer Grundbohle und zwei gegenüber der Grundbohle seitlich ausfahrbaren Ausfahrbohlen zur Verbreiterung der Einbaubreite, vgl. z.B. DE-U-9 204 559.

Ein entsprechender Straßenfertiger, bei dem der Kübel schwenkbare und gegebenenfalls teleskopierbare Seitenwandabschnitte aufweist, ist ferner aus DE-U-9 109 496 bekannt.

Häufig werden neben fertigen oder im Bau befindlichen Straßen Gräben ausgehoben, die anschließend wieder zu schließen sind, oder es müssen Bankette angelegt werden. Dies kann zwar u.U. unter Einsatz eines derartigen Straßenfertigers dadurch geschehen, daß dieser über den Graben- bzw. den Bankettbereich, diesen zwischen rechtem und linkem Fahrwerk befindlich, hinweggeführt wird, jedoch ist häufig hierzu das Gelände nicht geeignet oder kein genügender Platz vorhanden.

Aufgabe der Erfindung ist es daher, einen Straßenfertiger der eingangs genannten Art zu schaffen, mit dem es möglich ist, seitlich von einer Fahrbahn befindliche Gräben zu schließen oder Bankette anzulegen, ohne daß Gelände- oder Platzprobleme auftreten.

Diese Aufgabe wird dadurch gelöst, daß auf dem bodenseitig offenen Kübel ein bodenseitig geschlossener Kübel aufliegt, wobei der bodenseitig geschlossene Kübel um eine sich in Fahrtrichtung erstreckende Achse zu einer Seite des Straßenfertigers hin abkippbar ist, und daß an der Seite, zu der der bodenseitig geschlossene Kübel abkippbar ist, ein in Fahrtrichtung vor der entsprechenden Ausfahrbohle befindlicher Abstreifer an dieser angebracht ist.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.

Fig. 1 zeigt in Draufsicht einen Straßenfertiger beim Banketteinbau.

Fig. 2 zeigt den Straßenfertiger von Fig. 1 von vorne.

Der dargestellte Straßenfertiger umfaßt ein Fahrgestell 1, das mit einem mit Rädern oder wie dargestellt mit einer rechten und einer linken Fahrwerkskette 2 versehenes Fahrwerk, einem Fahrerstand 3 und einer Einbaubohle 4 versehen ist. Von einem frontseitig vorhandenen Kübel 5, der zu einem von der Vorderseite des Straßenfertigers unter dem Fahrerstand 3 hindurch zu einer Verteilerschnecke vor der Einbaubohle 4 führenden Förderer (nicht dargestellt) bodenseitig offen ist, sind die normalerweise vorhandenen, klappbaren, einen Einfülltrichter bildenden Seitenwandteile, die durch entsprechende, an darunter befindlichen, feststehenden Seitenwandteilen 6 des Kübels 5 angelenkte Hydraulikzylinder verschwenkt werden können, zum Schließen von Gräben oder Herstellen von Banketten o.dgl. entfernt. Auf dem nach der Entfernung der klappbaren Seitenwandteile verbleibenden (Rest-)Kübel 5 liegt ein bodenseitig geschlossener Kübel 7 auf, der mittels eines Hydraulikzylinders 8 zu einer Seite, hier zur rechten Seite hin kippbar ist. Der Hydraulikzylinder 8 ist dazu an der linken Seite unterhalb des Kübels 6 sowie im Seitenbereich des Kübels 5, beispielsweise an dem entsprechenden feststehenden Seitenwandteil 6 des Kübels 5, angelenkt. Der Kübel 7 stützt sich beim Kippen auf der rechten oberen Seitenkante des entsprechenden feststehenden Seitenwandteils 6 des Kübels 5 auf. Dort können entsprechende Scharniere 9 angeordnet sein, die den Kübel 7 abstützen. Der Kübel 7 besitzt an der rechten Seite eine verschließbare sowie - im dargestellten Ausführungsbeispiel um ihre Oberkante - verschwenkbar angeordnete Seitenwand 10. Nach Lösen der Seitenwand 10 öffnet sich diese beim Kippen des Kübels 7, so daß im Kübel 7 befindliches Material 11 seitlich in einen Graben- oder Bankettbereich 12 abgekippt wird.

Die Einbaubohle 4 umfaßt eine nach rechts ausfahrbare Ausfahrbohle 13 und eine nicht dargestellte, nach links ausfahrbare Ausfahrbohle, um die Einbaubreite des Straßenfertigers entsprechend verbreitern zu können.

An der Außenwange 14 der rechten Ausfahrbohle 13 ist zur Schließung eines Grabens oder zur Herstellung eines Banketts mittels eines nach vorne gerichteten Arms 15 ein Abstreifer 16 - gegebenenfalls höheneinstellbar - befestigbar. Der Abstreifer 16 umfaßt eine Rückwand 17 und zwei Seitenwände 18. Die Rückwand 17 des Abstreifers 16 ist durch einen Hydraulikzylinder 19 in der Breite verstellbar. Das vom Kübel 7 abgekippte Material wird mittels des Abstreifers 16, in der gewünschten Breite durch die Seitenwände 18 eingestellt, in der gewünschten Höhe bei entsprechend ausgefahrener Ausfahrbohle 13 abgestreift.

Der Kübel 7 reicht zur Materialabgabeseite hin um einiges über die Breite des Straßenfertigers hinaus, und zwar insbesondere so, daß im wesentlichen etwa auf der Breite der Außenseite der ausgefahrenen Ausfahrbohle 13 abgekippt wird. Zur symmetrischen Belastung des Straßenfertigers reicht der Kübel 7 zweckmäßigerweise auch zur anderen Seite entsprechend weit über die Breite des Straßenfertigers hinaus.

Zur Betätigung des Hydraulikzylinders 19 für die Arbeitsbreite des Abstreifers 16 kann der Hydraulikkreis, der normalerweise für die Verstellung der einen nun still liegenden Ausfahrbohle dient, verwendet werden, während für die Betätigung des Hydraulikzylinders 8 für das Kippen des Kübels 7 die Hydraulik der normalerweise vorhandenen, klappbaren Seitenwandteile des Kübels 5 verwendet werden kann.

## Patentansprüche

1. Straßenfertiger mit einem Fahrgestell (1), das in Fahrtrichtung vorne mit einem Kübel (5) zur Aufnahme von einzubauendem Material (11) und rückseitig mit einer Einbaubohle (4) versehen ist, wobei zwischen dem Kübel (5) und einer in Fahrtrichtung vor der Einbaubohle (4) befindlichen Verteilerschnecke ein Förderer vorgesehen ist, wobei der Kübel (5) bodenseitig zum Förderer hin offen ist und die Einbaubohle (4) seitlich ausfahrbare Ausfahrbohlen (13) aufweist, **dadurch gekennzeichnet**, daß auf dem bodenseitig offenen Kübel (5) ein bodenseitig geschlossener Kübel (7) aufliegt, wobei der bodenseitig geschlossene Kübel (7) um eine sich in Fahrtrichtung erstreckende Achse (9) zu einer Seite des Straßenfertigers hin abkippbar ist, und daß an der Seite, zu der der bodenseitig geschlossene Kübel (7) abkippbar ist, ein in Fahrtrichtung vor der entsprechenden Ausfahrbohle (13) befindlicher Abstreifer (16) an dieser angebracht ist.

2. Straßenfertiger nach Anspruch 1, dadurch gekennzeichnet, daß der Abstreifer (16) eine Rückwand (17) und damit verbundene Seitenwände (18) aufweist, sowie über einen Hydraulikzylinder (19) in der Breite einstellbar ist.

3. Straßenfertiger nach Anspruch 2, dadurch gekennzeichnet, daß der Hydraulikzylinder (19) über einen ansonsten für die Verstellung der bei Verwendung des bodenseitig geschlossenen Kübels (7) stillgesetzten Ausfahrbohle (13) verwendeten Hydraulikkreis betätigbar ist.

4. Straßenfertiger nach einem der Ansprüche 1 bis 3, dadurch gekennzeichnet, daß der bodenseitig geschlossene Kübel (7) durch einen Hydaulikzylinder (8) kippbar ist.

5. Straßenfertiger nach einem der Ansprüche 1 bis 4, dadurch gekennzeichnet, daß der bodenseitig geschlossene Kübel (7) um einen feststehenden Seitenwandabschnitt (6) des bodenseitig offenen Kübels (5) kippbar ist.

6. Straßenfertiger nach Anspruch 5, dadurch gekennzeichnet, daß der feststehende Seitenwandabschnitt (6) mit Scharnieren (9) für den bodenseitig geschlossenen Kübel (7) versehen ist.

7. Straßenfertiger nach einem der Ansprüche 1 bis 6, dadurch gekennzeichnet, daß der bodenseitig geschlossene Kübel (7) im ungekippten Zustand auf dem bodenseitig offenen Kübel (5) aufliegt.

8. Straßenfertiger nach einem der Ansprüche 1 bis 7, dadurch gekennzeichnet, daß der bodenseitig geschlossene Kübel (7) seitlich zumindest an der Seite, an der der Abstreifer (16) angeordnet ist, sich bis etwa auf die Breite der Außenseite der ausgefahrenen Ausfahrbohle (13) erstreckt.

## Claims

1. Road finisher having a chassis (1) that is provided at the front in the direction of travel with a hopper (5) for receiving material (11) to be laid and, at the rear in the direction of travel, with a laying board (4), a conveying means being provided between the hopper (5) and a distributing worm located, in the direction of travel, in front of the laying board (4), the hopper (5) being open at its base to the conveying means and the laying board (4) having extending boards (13) that are extendable to the sides, characterised in that a hopper (7) that is closed at the base rests on the hopper (5) that is open at the base, the hopper (7) that is closed at the base being arranged to be tipped to one side of the road finisher about an axis (9) extending in the direction of travel, and at the side to which the hopper (7) that is closed at the base is arranged Lo be tipped, a scraping device (16), which is located, in Lhe direction of travel, in front of the corresponding extending board (13), is attached to that extending board.

2. Road finisher according to claim 1, characterised in that the scraping device (16) has a rear wall (17) and side walls (18) joined thereto, and is adjustable in width by means of a hydraulic cylinder (19).

3. Road finisher according to claim 2, characterised in that the hydraulic cylinder (19) is operable by means of a hydraulic circuit otherwise used for adjusting the extending board (13) that is stopped when the hopper (7) that is closed at the base is in use.

4. Road finisher according to any one of claims 1 to 3, characterised in that the hopper (7) that is closed at the base is tippable by means of a hydraulic cylinder (8).

5. Road finisher according to any one of claims 1 to 4, characterised in that the hopper (7) that is closed at the base is tippable about a fixed side wall section (6) of the hopper (5) that is open at the base.

6. Road finisher according to claim 5, characterised in that the fixed side wall section (6) is provided with hinges (9) for the hopper (7) that is closed at the base.

7. Road finisher according to any one of claims 1 to 6, characterised in that the hopper (7) that is closed at the base rests in its untipped state on the hopper (5) that is open at the base.

8. Road finisher according to any one of claims 1 to 7, characterised in that the hopper (7) that is closed at the base extends laterally, at least at the side on which the scraping device (16) is arranged, to be approximately level with the outer side of the extended extending board (13).

## Revendications

1. Finisseur comportant un châssis (1), lequel est muni à l'avant, dans le sens de la marche, d'une benne (5) de réception de matériaux à répandre (11), et à l'arrière d'une poutre dameuse (4), un convoyeur étant prévu entre ladite benne (5) et une vis sans fin de répartition se trouvant à l'avant de la poutre dameuse (4), le fond de la benne (5) étant ouvert en direction du convoyeur et la poutre dameuse (4) présentant des poutres prolongatrices amovibles (13), caractérisé en ce que sur la benne (5) à fond ouvert est agencée une benne (7) à fond fermé, ladite benne (7) à fond fermé pouvant basculer vers un côté du finisseur autour d'un axe (9) s'étendant dans le sens de la marche, et en ce que, sur le côté vers lequel la benne (7) à fond fermé peut être basculée, un racleur (16) est fixé sur la poutre prolongatrice correspondante (13), en avant de cette dernière dans le sens de la marche.

2. Finisseur selon la revendication 1, caractérisé en ce que le racleur (16) présente une paroi arrière (17) et des parois latérales (18) reliées à cette dernière, et en ce qu'il est réglable en largeur au moyen d'un vérin hydraulique (19).

3. Finisseur selon la revendication 2, caractérisé en ce que le vérin hydraulique (19) est actionné par le circuit hydraulique normalement utilisé pour la mise en place de la poutre prolongatrice (13), laquelle est immobilisée lors de l'utilisation de la benne (7) à fond fermé.

4. Finisseur selon l'une des revendications 1 à 3, caractérisé en ce que la benne (7) à fond fermé peut basculer au moyen d'un vérin hydraulique (8).

5. Finisseur selon l'une des revendications 1 à 4, caractérisé en ce que la benne (7) à fond fermé peut basculer autour d'une paroi latérale fixe (6) de la benne (5) à fond ouvert.

6. Finisseur selon la revendication 5, caractérisé en ce que la paroi latérale fixe (6) est munie de charnières (9) pour la benne (7) à fond fermé.

7. Finisseur selon l'une des revendications 1 à 6, caractérisé en ce que la benne (7) à fond fermé s'appuie, à l'état non basculé, sur la benne (5) à fond ouvert.

8. Finisseur selon l'une des revendications 1 à 7, caractérisé en ce que la benne (7) à fond fermé s'étend latéralement, au moins sur le côté où se trouve le racleur (16), jusqu'à atteindre sensiblement l'extrémité de la poutre prolongatrice amovible (13).
